# EUROPÄISCHE PATENTSCHRIFT

(11) **EP 2 846 405 B1**
(45) Veröffentlichungstag und Bekanntmachung des Hinweises auf die Patenterteilung: **24.08.2016**
(21) Anmeldenummer: 14182379.9
(22) Anmeldetag: 27.08.2014
(51) Int. Cl.: H01R 4/24, H01R 24/76

(54) **Kontaktträgeranordnung**
Contact support assembly
Système de support de contact

(30) Priorität: 10.09.2013 DE 102013109875
(43) Veröffentlichungstag der Anmeldung: 11.03.2015
(73) Patentinhaber: Albrecht Jung GmbH & Co. KG, 58579 Schalksmühle (DE)
(72) Erfinder: Jörgens, Stefan, 58579 Schalksmühle (DE); Maslow, Stefan, 58339 Breckerfeld (DE); Kunz, Marcel, CH-8254 Basadingen (CH); Verbeek, Kevin, CH-8236 Büttenhardt (CH); Spengler, Stephan, CH-8225 Siblingen (CH)

(56) Entgegenhaltungen:
- EP-A1- 1 865 578
- EP-A2- 1 968 160
- DE-B3-102009 060 378
- US-A- 6 139 333
- US-A1- 2006 057 883

## Beschreibung

Die vorliegende Erfindung geht von einer gemäß Oberbegriff des Hauptanspruches konzipierten Kontaktträgeranordnung für elektrische/elektronische Installationsgeräte aus.

Derartige Kontaktträgeranordnungen sind in der Regeldafür vorgesehen, im Zusammenwirken mit anderen Funktionskomponenten ein elektrisches/elektronisches Installationsgerät zu bilden. Solche üblicherweise in Gebäuden zu installierende elektrische/elektronische Installationsgeräte können zum Beispiel als Schutzkontaktsteckdosen ausgeführt sein. Über eine solche Kontaktträgeranordnung soll auf einfache Art und Weise eine sichere elektrische Verbindung zu den in Gebäuden verlegten elektrischen Leitungen (Lastleitungen, Busleitungen usw.) hergestellt werden. Zur Realisierung einer solchen elektrischen Verbindung sind verschiedene Verbindungsarten bekannt geworden. Unter anderem ist es bekannt, über sogenannte Schneidklemmelemente bzw. Schneidklemmkontakte eine solche elektrische Verbindung zwischen elektrischen Leitungen und Kontaktträgeranordnungen von elektrischen/elektronischen Installationsgeräten herzustellen.

Durch die EP 1 968 160 A2 ist eine dem Oberbegriff des Hauptanspruches entsprechende Kontaktträgeranordnung für elektrische/elektronische Installationsgeräte bekannt geworden. Diese Kontaktträgeranordnung weist ein aus einem Sockeloberteil und einem Sockelunterteil bestehendes Gehäuse auf, wobei im Gehäuse mehrere, mit zumindest einem Schneidklemmbereich versehene Schneidklemmelemente vorhanden sind. Am Gehäuse sind mehrere, mit den elektrischen Leitungen zusammenwirkende Betätigungshebel schwenkbar gelagert, welche durch manuelles Niederdrücken die zugeordnete elektrische Leitung zur Kontaktierung in den Schneidklemmbereich des zugehörigen Schneidklemmelementes eindrücken. Den Schneidklemmelementen zugeordnet, ist an der Unterseite des Sockelunterteils eine Hebelanordnung gelagert, welche aus zwei ersten Betätigungshebeln und einem, gegenläufig zu den beiden ersten Betätigungshebeln betätigbaren weiteren Betätigungshebel besteht. Jeder Betätigungshebel weist einen Lagerbereich und einen Hebelbereich auf. Da sowohl der Lagerbereich als auch der Hebelbereich gleich breit ausgeführt sind, ist eine komplex angeordnete Hebelanordnung notwendig, welche stark auf die Unterseite des Sockelunterteils aufbaut. Außerdem ist der Bedienkomfort unzureichend, weil der Benutzer auf die Reihenfolge der Hebelbetätigungen Acht geben muss.

Des Weiteren ist durch die EP 0 753 899 A1 eine Kontaktträgeranordnung für ein elektrisches/elektronisches Installationsgerät bekannt geworden. Diese Kontaktträgeranordnung weist ein aus einem Gehäuseoberteil (Sockeloberteil) und einem Gehäuseunterteil (Sockelunterteil) bestehendes Gehäuse auf, wobei im Gehäuseoberteil zumindest ein, mit zumindest einem Schneidklemmbereich versehenes Schneidklemmelement vorhanden ist und wobei am Gehäuse zumindest ein, mit zumindest einer elektrischen Leitung zusammenwirkender Betätigungshebel schwenkbar gelagert ist, welcher durch manuelles Niederdrücken die zumindest eine zugeordnete elektrischen Leitung zur Kontaktierung in den Schneidklemmbereich des zugehörigen Schneidklemmelementes eindrückt. Eine solche Kontaktträgeranordnung besteht jedoch nicht nur aus einer Vielzahl von aufwendig herzustellenden Einzelteilen, sondern benötigt darüber hinaus ein beachtliches Bauvolumen, was bei elektrischen/elektronischen Installationsgeräten nicht immer zur Verfügung steht.

Außerdem ist durch die US 2006/0057 883 A1 eine elektrische Verbinderanordnung bekannt geworden, die mehrere, in einer Reihe angeordnete Betätigungshebel aufweist. Die zur Kontaktierung mit elektrischen Leitungen versehenen Schneidklemmelemente können einen bogenförmig ausgeführen Schneidklemmbereich aufweisen.

Zudem ist es aus der DE 10 2009 060 378 B3 bekannt, bei als Schutzkontaktsteckdosen ausgeführten Installationsgeräten eine Funktionsplatte vorzusehen, an die drei elastisch auslenkbare Lösehebel angeformt sind. Bei Betätigung wirken die drei Lösehebel mit ihren Betätigungsnocken auf jeweils zugeordnete Federelemente von Kontaktteilen (Federklemmen) ein, die zum Anschluss von elektrischen Leitungen vorgesehen sind.

Des Weiteren ist durch die US 6 139 333 A ein elektrisches Verbindungsmodul bekannt geworden, welches an seiner Oberseite mehrere, zur Kontaktierung von elektrischen Leitungen vorgesehene, in einer Reihe angeordnete Betätigungshebel aufweist.

Ausgehend von derart ausgebildeten Kontaktträgeranordnungen für elektrische/elektronische Installationsgeräte liegt der vorliegenden Erfindung die Aufgabe zugrunde, eine Kontaktträgeranordnung zu schaffen, welche bei kostengünstiger Herstellung einen besonders kompakten Aufbau aufweist.

Erfindungsgemäß wird diese Aufgabe durch die im Hauptanspruch angegebenen Merkmale gelöst.

Bei einer solchen Ausbildung ist besonders vorteilhaft, dass durch die Anordnung aller Betätigungshebel an der Unterseite des Sockelunterteils eine besondere Eignung der Kontaktträgeranordnung für elektrische/elektronische Installationsgeräte gegeben ist, welche als Schutzkontaktsteckdose ausgebildet und zur Installation in übliche Installationsdosen vorgesehen sind.

Weitere vorteilhafte Ausgestaltungen des erfindungsgemäßen Gegenstandes sind in den Unteransprüchen angegeben. Anhand eines Ausführungsbeispieles sei die Erfindung im Prinzip näher erläutert, dabei zeigt:
- Fig. 1:: prinziphaft eine Explosionsdarstellung eines als Schutzkontaktsteckdose ausgeführten elektrischen/elektronischen Installationsgerätes, räumlich;
- Fig. 2:: prinziphaft einen Zusammenbau des elektrischen/elektronischen Installationsgerätes gemäß Figur 1, räumlich in schräger Draufsicht;
- Fig. 3:: prinziphaft einen Zusammenbau des elektrischen/elektronischen Installationsgerätes gemäß Figur 1, räumlich in schräger Unteransicht, wobei sich die Hebel in ihrer geschlossenen Stellung befinden;
- Fig. 4:: prinziphaft einen Zusammenbau des elektrischen/elektronischen Installationsgerätes gemäß Figur 1, räumlich in schräger Unteransicht, wobei sich die Hebel in ihrer offenen Stellung befinden;
- Fig. 5:: prinziphaft das elektrische/elektronische Installationsgerät gemäß Figur 1, räumlich in schräger Unteransicht ohne Schutzabdeckung, Gehäuseunterteil und Hebel.

Wie aus den Figuren hervorgeht, besteht eine solche Kontaktträgeranordnung für ein als Schutzkontaktsteckdose ausgeführtes elektrisches/elektronisches Installationsgerät hauptsächlich aus einem Gehäuse, welches ein Sockeloberteil 1 und ein Sockelunterteil 2 aufweist. Das Sockeloberteil 1 ist als Steckdosenzentralstück ausgeführt und einerseits mit den beiden, zur Einführung der Steckerstifte eines zugehörigen Schutzkontaktsteckers vorgesehenen, Steckeröffnungen 3 versehen. Andererseits sind im Sockeloberteil 1 zwei erste Aufnahmekammern 4 vorhanden, die jeweils zur Aufnahme eines Schneidklemmelementes 5 mit einem daran angeschlossenen Buchsenkontaktteil 6 vorgesehen sind. Über eine Schweißverbindung ist an jeden der beiden Schneidklemmelemente 5 ein Buchsenkontaktteil 6 angeschlossen. Zudem ist andererseits im Sockeloberteil 1 eine zweite Aufnahmekammer 7 vorhanden, die zur Aufnahme eines Schneidklemmelementes 5 mit einem daran angeschlossenen Erdungsbügel 8 vorgesehen ist. Der Erdungsbügel 8 ist ebenfalls über eine Schweißverbindung an sein zugehöriges Schneidklemmelement 5 angeschlossen. Außerdem ist ein Tragring 9 am Sockeloberteil 1 festgelegt. Der Tragring 9 dieser elektrischen Schutzkontaktsteckdose ist mit zwei Spreizkrallen S versehen, um für eine gebräuchliche Festlegung in üblichen Installationsdosen Sorge zu tragen. Im Sockeloberteil 1 sind also drei Schneidklemmelemente 5 aufgenommen. Jedes der drei Schneidklemmelemente 5 ist mit zwei Schneidklemmbereichen 5a versehen. Am Sockelunterteil 2 sind drei, mit elektrischen Leitungen L zusammenwirkende Betätigungshebel 12, 14 (Hebelanordnung) schwenkbar gelagert, welche jeweils durch manuelles Niederdrücken die zumindest eine zugeordnete elektrische Leitung L zur Kontaktierung in einen der beiden Schneidklemmbereiche 5a des zugehörigen Schneidklemmelementes 5 eindrückt. Jeder der drei Betätigungshebel 12, 14 weist zwei Aufnahmeöffnungen 13 zur Einführung der zum Anschluss vorgesehenen elektrischen Leitungen L auf. Somit kann jeder Betätigungshebel 12, 14 je nach Bedarf mit einer elektrischen Leitung L oder mit zwei elektrischen Leitungen L bestückt werden.

Wie des Weiteren aus den Figuren hervorgeht, ist das Sockeloberteil 1 rückseitig, das heißt, den Steckeröffnungen 3 abgewandt, mit einer Schutzabdeckung 10 verschlossen. Die Schutzabdeckung 10 ist dem Sockelunterteil 2 zuzurechnen, welches über Clipselemente 11 rückseitig am Sockeloberteil 1 festgelegt ist. Den Schneidklemmelementen 5 zugeordnet ist an der Unterseite des Sockelunterteils 2 die Hebelanordnung, bestehend aus zwei ersten Betätigungshebeln 12 und einem gegenläufig zu den beiden ersten Betätigungshebeln 12 betätigbarer weiterer Betätigungshebel 14 gelagert. Die Lagerung der beiden ersten Betätigungshebel 12 erfolgt über vier, am Sockeloberteil 1 und am Sockelunterteil 2 vorhandene erste Drehlager 15. Die drehbewegliche Lagerung des einen weiteren Betätigungshebels 14 erfolgt über zwei, am Sockeloberteil 1 und am Sockelunterteil 2 vorhandene weitere Drehlager 16. Die vier ersten Drehlager 15 und die beiden weiteren Drehlager 16 sind jeweils in Lagerschalenhälften aufgeteilt, die hälftig am Sockeloberteil 1 und hälftig am Sockelunterteil 2 vorhanden sind. Die vier ersten Drehlager 15 und die beiden weiteren Drehlager 16 sind hälftig gegenüberliegend an der Unterseite des Sockeloberteils 1 und der Oberseite des Sockelunterteils 2 vorhanden. Jeder der drei Betätigungshebel 12, 14 weist einen Lagerbereich 12a, 14a und einen Hebelbereich 12b, 14b auf. Der Hebelbereich 12b, 14b ist jeweils schmaler als der Lagerbereich 12a, 14a ausgeführt. Die drei Betätigungshebel 12, 14 weisen jeweils zwei Lagerzapfen auf, die drehbeweglich mit sechs, in das Sockelunterteil 2 eingeformten Lagerausnehmungen zusammenwirken. Es ergibt sich durch die gegenläufige Betätigung der beiden ersten Betätigungshebel 12 im Hinblick auf die Betätigungsrichtung des weiteren Betätigungshebels 14 eine besonders kompakt bauende Ausführung. Dies ist auch deshalb der Fall, weil die Lagerbereiche 12a, 14a der drei Betätigungshebel 12, 14 um ein Drittel breiter als die Hebelbereiche 12b, 14b der drei Betätigungshebel 12, 14 ausgeführt sind und dadurch eine eng verschachtelte Anordnung der drei Betätigungshebel 12, 14 mit ihren Hebelbereichen 12b, 14b vorliegt. Bei Bedarf besteht die Möglichkeit, die Betätigungshebel 12, 14 mittels eines Werkzeuges zu betätigen. Zum Beispiel kann vorgesehen sein, die Hebelenden mit einem Werkzeug (Schraubendreher) zu untergreifen und das Lösen der Betätigungshebel 12, 14 zu vereinfachen.

Zudem sind in jedem der drei Betätigungshebel 12, 14, wie bereits erwähnt, zwei Aufnahmeöffnungen 13 zur Einführung jeweils einer elektrischen Leitung L vorhanden. Außerdem ist jeder Betätigungshebel 12, 14 einstückig mit einem, mit der einzuführenden elektrischen Leitung L beziehungsweise mit den beiden einzuführenden elektrischen Leitungen L zusammen wirkenden Anschlagelement 17 versehen, um einen definierten Anschlag für den Einsteckvorgang zur Verfügung zu stellen, damit anschließend für eine sichere Kontaktierung der elektrischen Leitungen L mit den zugehörigen Schneidklemmelementen 5 Sorge getragen ist. Um das Sockeloberteil 1 dauerhaft sicher mit dem Sockelunterteil 2 zu verbinden, sind an diese, miteinander in Wirkverbindung kommende Clipselemente 11 angeformt. Das Sockelunterteil 2 weist an seiner, dem Sockeloberteil 1 abgewandten Unterseite einen Aufnahmeraum A zur Unterbringung der drei Betätigungshebel 12, 14 auf. Befinden sich die Betätigungshebel 12, 14 durch manuelles Niederdrücken - ausgehend von der in Figur 4 dargestellten offenen Stellung - in ihre geschlossene Stellung, tauchen diese eng verschachtelt quasi gänzlich in den Aufnahmeraum A ein, so dass auch durch diese Maßnahme eine besonders kompakte Bauform realisiert ist. Eine solche kompakte Bauform ist besonders geeignet, wenn eine Installation der elektrischen/elektronischen Installationsgeräte (Schutzkontaktsteckdose) in übliche Installationsdosen vorgesehen ist. Wie bereits beschrieben, werden durch das manuelle Niederdrücken der Betätigungshebel 12, 14 die zugeordneten elektrischen Leitungen L in den zugehörigen Schneidklemmbereich 5a des zugehörigen Schneidklemmelementes 5 eingedrückt. Jedes Schneidklemmelement 5 weist zwei separate Schneidklemmbereiche 5a auf, die zwei unterschiedliche Querschnitte aufnehmen beziehungsweise kontaktieren können. Werden die Betätigungshebel 12, 14 mit zwei elektrischen Leitungen L bestückt, wird also jede der beiden elektrischen Leitungen L in einen separaten Schneidklemmbereich 5a des zugehörigen Schneidklemmelementes 5 eingedrückt. Somit ist eine sichere elektrische Verbindung zwischen der elektrischen Leitung L beziehungsweise den beiden elektrischen Leitungen L und dem zugehörigen Schneidklemmelement 5 auf einfache Art und Weise hergestellt.

Wie insbesondere aus Figur 1 und Figur 5 hervorgeht, weist jedes der drei Schneidklemmelemente 5 eine Basis auf, von der ausgehend drei Schenkel abgebogen sind. Das dient dem Zweck, damit jedes Schneidklemmelement 5 auf einfache Art und Weise zwei Schneidklemmbereiche 5a zur Verfügung stellen kann. Einem feststehenden ersten Schenkel sind zwei federnde zweite Schenkel zugeordnet. Die beiden zweiten Schenkel sind dabei jeweils mit ihrer bogenförmig ausgeführten Schneide einer der beiden Schneiden des ersten Schenkels zugeordnet. Die beiden Schneiden des ersten Schenkels sind ebenfalls bogenförmig ausgeführt.

Auf einfache Art und Weise ist eine Kontaktträgeranordnung für elektrische/elektronische Installationsgeräte (Schutzkontaktsteckdosen) realisiert, welche bei kostengünstiger Herstellung einen besonders kompakten Aufbau aufweist. Dabei ist besonders vorteilhaft, dass durch die Anordnung aller Betätigungshebel 12, 14 an der Unterseite des Sockelunterteils 2 eine besondere Eignung der Kontaktträgeranordnung für elektrische/elektronische Installationsgeräte gegeben ist, welche zur Installation in übliche Installationsdosen vorgesehen sind.

### Bezugszeichenliste

- 1: Sockeloberteil
- 2: Sockelunterteil
- 3: Steckeröffnungen
- 4: Erste Aüfnahmekammern
- 5: Schneidklemmelement
- 5a: Schneidklemmbereich
- 6: Buchsenkontaktteil
- 7: Zweite Aufnahmekammer
- 8: Erdungsbügel
- 9: Tragring
- 10: Schutzabdeckung
- 11: Clipselemente
- 12: Erste Betätigungshebel
- 12a: Lagerbereich
- 12b: Hebelbereich
- 13: Aufnahmeöffnungen
- 14: Zweiter Betätigungshebel
- 14a: Lagerbereich
- 14b: Hebelbereich
- 15: Erste Drehlager
- 16: Weitere Drehlager
- 17: Anschlagelement

- A: Aufnahmeraum
- L: Leitung
- S: Spreizkrallen

## Patentansprüche

1. Kontaktträgeranordnung für elektrische/elektronische Installationsgeräte, welche ein aus einem Sockeloberteil (1) und einem Sockelunterteil (2) bestehendes Gehäuse aufweist, wobei im Gehäuse mehrere, mit zumindest einem Schneidklemmbereich (5a) versehene Schneidklemmelemente (5) vorhanden sind und wobei am Gehäuse mehrere, mit zumindest einer elektrischen Leitung (L) zusammenwirkende Betätigungshebel (12, 14) schwenkbar gelagert sind, welche durch manuelles Niederdrücken die zumindest eine zugeordnete elektrische Leitung (L) zur Kontaktierung in den Schneidklemmbereich (5a) des zugehörigen Schneidklemmelementes (5) eindrücken, wobei den Schneidklemmelementen (5) zugeordnet, an der Unterseite des Sockelunterteils (2) eine Hebelanordnung, bestehend aus zwei ersten Betätigungshebeln (12) und einem gegenläufig zu den beiden ersten Betätigungshebeln (12) betätigbaren weiteren Betätigungshebel (14) gelagert ist, wobei jeder Betätigungshebel (12, 14) einen Lagerbereich (12a, 14a) und einen Hebelbereich (12b, 14b) aufweist, wobei zumindest einem Schneidklemmelement (5) zumindest ein Erdungsbügel (8) zugeordnet ist, **dadurch gekennzeichnet, dass** die Lagerbereiche (12a, 14a) der drei Betätigungshebel (12, 14) um ein Drittel breiter als die Hebelbereiche (12b, 14b) ausgeführt sind, und dass zumindest einem Schneidklemmelement (5) zumindest ein, zur Einführung eines Steckerstiftes vorgesehenes Buchsenkontaktteil (6) zugeordnet ist, und dass zumindest ein Schneidklemmelement (5) zumindest zwei Schneidklemmbereiche (5a) aufweist, welche bogenförmig ausgeführt sind.

2. Kontaktträgeranordnung nach Anspruch 1, **dadurch gekennzeichnet, dass** die Lagerung der beiden ersten Betätigungshebel (12) über vier am Sockeloberteil (1) und/oder am Sockelunterteil (2) vorhandene erste Drehlager (15) und der eine weitere Betätigungshebel (14) über zwei am Sockeloberteil (1) und/oder am Sockelunterteil (2) vorhandene weitere Drehlager (16) erfolgt.

3. Kontaktträgeranordnung nach einem der Ansprüche 1 oder 2, **dadurch gekennzeichnet, dass** zumindest ein Betätigungshebel (12, 14) mit einer Rastausformung versehen ist, die mit einer Rastnase zusammenwirkt.

4. Kontaktträgeranordnung nach einem der Ansprüche 1 bis 3, **dadurch gekennzeichnet, dass** zumindest ein Betätigungshebel (12, 14) eine Betätigungskontur zur Betätigung mittels eines Werkzeuges aufweist.

5. Kontaktträgeranordnung nach einem der Ansprüche 1 bis 4, **dadurch gekennzeichnet, dass** zumindest ein Betätigungshebel (12, 14) mit zumindest einem Anschlagelement (17) für die elektrische Leitung (L) versehen ist.

6. Kontaktträgeranordnung nach einem der Ansprüche 1 bis 5, **dadurch gekennzeichnet, dass** das Sockeloberteil (1) mit zumindest einer ersten Aufnahmekammer (4) zur Unterbringung zumindest eines Schneidklemmelementes (5) und eines Buchsenkontaktteils (6) versehen ist.

7. Kontaktträgeranordnung nach einem der Ansprüche 1 bis 6, **dadurch gekennzeichnet, dass** das Sockeloberteil (1) mit zumindest einer zweiten Aufnahmekammer (7) zur Unterbringung zumindest eines Schneidklemmelementes (5) und eines Erdungsbügels (8) versehen ist.

8. Kontaktträgeranordnung nach einem der Ansprüche 1 bis 7, **dadurch gekennzeichnet, dass** zumindest ein Betätigungshebel (12, 14) zumindest eine Aufnahmeöffnung (13) zur Einführung zumindest einer elektrischen Leitung (L) aufweist.

9. Kontaktträgeranordnung nach einem der Ansprüche 1 bis 8, **dadurch gekennzeichnet, dass** das Gehäuseoberteil (1) rückseitig mit einer Schutzabdeckung (10) verschlossen ist.

10. Kontaktträgeranordnung nach einem der Ansprüche 1 bis 9, **dadurch gekennzeichnet, dass** am Sockeloberteil (1) und am Sockelunterteil (2) miteinander in Wirkverbindung kommende Clipselemente (11) angeformt sind.

11. Kontaktträgeranordnung nach einem der Ansprüche 1 bis 10, **dadurch gekennzeichnet, dass** zumindest zwei Schneidklemmbereiche (5a) zur Erfassung von elektrischen Leitungen (L) mit unterschiedlichen Durchmessern vorgesehen sind.

12. Kontaktträgeranordnung nach einem der Ansprüche 1 bis 11, **dadurch gekennzeichnet, dass** das Sockelunterteil (2) an seiner, dem Sockeloberteil (1) abgewandten Unterseite zumindest einen Aufnahmeraum (A) zur Unterbringung der drei Betätigungshebel (12, 14) aufweist.

## Claims

1. Contact support for electric/electronic installation devices, consisting of a housing with upper base part (1) and lower base part (2), wherein in the housing there are several insulation displacement elements (5) with at least one insulation displacement area (5a) and wherein at the housing there are several swivel-mounted operation levers (12, 14) interacting with at least one electric lead (L), which operation levers, when pressed down manually, press the at least one assigned electric lead (L) for contacting into the insulation displacement area (5a) of the pertaining insulation displacement element (5), wherein, assigned to the insulation displacement elements (5), at the lower part of the lower base part (2) a lever arrangement is provided, consisting of two first operation levers (12) and one further operation lever (14), operable in opposite direction to the two first operation levers (12), wherein each operation lever (12, 14) has a bearing area (12a, 14a) and a lever area (12b, 14b), wherein at least one earth handle (8) is assigned to at least one insulation displacement element (5), **characterized by the fact** that the bearing areas (12a, 14a) of the three operation levers (12, 14) are wider by one third than the narrower lever areas (12b, 14b), and that at least one socket contact part (6) to take up the connector pin is assigned to at least one insulation displacement element (5), and that at least one insulation displacement element (5) provides at least two insulation displacement areas (5a) which are designed in arc shape.

2. Contact support in accordance with Claim 1, **characterized by the fact** that the two first operation levers (12) are mounted in four first pivot bearings (15) provided at the upper base part (1) and/or at the lower base part (2), and the one further operation lever (14) is mounted in two further pivot bearings (16) at the upper base part (1) and/or at the lower base part (2).

3. Contact support in accordance with any of Claims 1 or 2, **characterized by the fact** that at least one operation lever (12, 14) is provided with a notch interacting with a catch.

4. Contact support in accordance with any of Claims 1 to 3, **characterized by the fact** that at least one operation lever (12, 14) provides an operation recess for operation by means of a tool.

5. Contact support in accordance with any of Claims 1 to 4, **characterized by the fact** that at least one operation lever (12, 14) is provided with at least one stopper element (17) for the electric lead (L).

6. Contact support in accordance with any of Claims 1 to 5, **characterized by the fact** that the upper base part (1) is provided with at least one first reception chamber (4) to receive at least one insulation displacement element (5) and a socket contact part (6).

7. Contact support in accordance with any of Claims 1 to 6, **characterized by the fact** that the upper base part (1) is provided with at least one second reception chamber (7) to receive at least one insulation displacement element (5) and an earth handle (8).

8. Contact support in accordance with any of Claims 1 to 7, **characterized by the fact** that at least one operation lever (12, 14) provides at least one reception opening (13) for insertion of at least one electric lead (L).

9. Contact support in accordance with any of Claims 1 to 8, **characterized by the fact** that the upper base part (1) is closed at the back by a protective cover (10).

10. Contact support in accordance with one of Claims 1 to 9, **characterized by the fact that** clip elements (11) coming into effect with one another are formed on the upper base part (1) and the lower base part (2).

11. Contact support in accordance with one of Claims 1 to 10, **characterized by the fact that** there at least two insulation displacement areas (5a) for holding electric leads (L) with different diameters.

12. Contact support in accordance with one of Claims 1 to 11, **characterized by the fact that** the lower base part (2) on its lower side turned to the upper base part (1) has at least one reception space (A) for the accommodation of the three operation levers (12, 14).

## Revendications

1. Disposition de porte-contacts pour des appareils d'installation qui présente un boîtier consistant en une partie supérieure de socle (1) et une partie inférieure de socle (2) ; plusieurs éléments de borne guillotine (5) dotés d'au moins une partie de borne guillotine (5a) existant dans le boîtier et plusieurs leviers d'actionnement (12, 14) interactifs avec au moins une conduite électrique (L), qui enfoncent, en appuyant manuellement, la, au moins une, conduite électrique affectée (L) étant logés de manière à pouvoir pivoter pour mise en contact dans la partie de borne guillotine (5a) de l'élément de borne guillotine (5) affecté ; une disposition de leviers, affectée aux éléments aux éléments de borne guillotine (5), composée de deux premiers leviers d'actionnement (12) et d'un autre levier d'actionnement (14) qui peut être actionné à contresens des deux premiers plusieurs leviers d'actionnement (12), étant logée sur la face inférieure de la partie inférieure de socle (2); chaque levier d'actionnement (12, 14) présentant une partie de palier (12a, 14a) et une partie de levier (12b, 14b), au moins un étrier de mise à la terre (8) étant affecté à au moins un élément de borne guillotine (5), **caractérisée en ce que** les parties de palier (12a, 14a) des trois leviers d'actionnement (12, 14) sont un tiers plus larges que les parties de palier (12b, 14b) et qu'au moins une partie de contact de prise (6) prévu pour introduire une broche est affectée à au moins un élément de borne guillotine (5) et qu'au moins un élément de borne guillotine (5) présente au moins deux parties de borne guillotine (5a) arquées.

2. Disposition de porte-contacts selon la revendication 1 **caractérisée en ce que** l'articulation des deux premiers leviers d'actionnement (12) est assurée par quatre premiers paliers rotatifs (15) se trouvant sur la partie inférieure de socle (2) et de l'autre levier d'actionnement (14) par deux autres paliers rotatifs (16) se trouvant sur la partie supérieure de socle (1) et/ou sur la partie inférieure de socle (2).

3. Disposition de porte-contacts selon l'une des revendications 1 ou 2 **caractérisée en ce qu'**au moins un levier d'actionnement (12, 14) est doté d'un évidement de blocage qui interagit avec un cliquet d'arrêt.

4. Disposition de porte-contacts selon l'une des revendications 1 à 3 **caractérisée en ce qu'**au moins un levier d'actionnement (12, 14) présente un contour d'actionnement pour l'actionnement au moyen d'un outil.

5. Disposition de porte-contacts selon l'une des revendications 1 à 4 **caractérisée en ce qu'**au moins un levier d'actionnement (12, 14) est doté d'au moins un élément de butée (17) pour la conduite électrique (L).

6. Disposition de porte-contacts selon l'une des revendications 1 à 5 **caractérisée en ce que** la partie supérieure de socle (1) est dotée d'au moins un premier compartiment (4) destiné à loger au moins un élément de borne guillotine (5) et une partie de contact de prise (6).

7. Disposition de porte-contacts selon l'une des revendications 1 à 6 **caractérisée en ce que** la partie supérieure de socle (1) est dotée d'au moins un deuxième compartiment (7) destiné à loger au moins un l'élément de borne guillotine (5) et un étrier de mise à la terre (8).

8. Disposition de porte-contacts selon l'une des revendications 1 à 7 **caractérisée en ce qu'**au moins un levier d'actionnement (12, 14) est doté d'au moins un orifice de réception (13) destiné à introduire au moins une conduite électrique (L).

9. Disposition de porte-contacts selon l'une des revendications 1 à 8 **caractérisée en ce que** la face arrière de la partie supérieure de boîtier (1) est fermée par un recouvrement de protection.

10. Disposition de porte-contacts selon l'une des revendications 1 à 9 **caractérisée en ce que** des éléments de clipsage (11) intéractifs sont moulés sur la partie supérieure de socle (1) et sur la partie inférieure du socle (2).

11. Disposition de porte-contacts selon l'une des revendications 1 à 10 **caractérisée en ce qu'**au moins deux parties de borne guillotine (5a) sont prévues pour recueillir des conduites électriques (L) de différents diamètres.

12. Disposition de porte-contacts selon l'une des revendications 1 à 10 **caractérisée en ce que** la face inférieure de la partie inférieure de socle (2), tournant le dos à la partie supérieure de socle (1) présente au moins un espace de réception (A) destiné à loger les trois leviers d'actionnement (12, 14).
